# EUROPÄISCHE PATENTSCHRIFT

(11) **EP 2 181 953 B1**
(45) Veröffentlichungstag und Bekanntmachung des Hinweises auf die Patenterteilung: **15.01.2014**
(21) Anmeldenummer: 08405273.7
(22) Anmeldetag: 03.11.2008
(51) Int. Cl.: B65H 39/04

(54) **Einrichtung zur Zuführung von Druckbogen für die Herstellung von Buchblocks, Büchern oder dgl. Druckerzeugnissen**
Device for feeding print sheets to manufacture book blocks, books or similar printed products
Dispositif d'introduction de feuilles d'impression pour la fabrication de blocs de livres, de livres ou de produits d'impression analogues

(43) Veröffentlichungstag der Anmeldung: 05.05.2010
(73) Patentinhaber: Müller Martini Holding AG, 6052 Hergiswil (CH)
(72) Erfinder: Hug, Theo, 8360 Wallenwil (CH)

(56) Entgegenhaltungen:
- EP-A- 1 520 817
- EP-A- 1 604 925
- WO-A-2008/024313
- WO-A-2008/093296
- GB-A- 928 225
- US-A- 5 876 029

## Beschreibung

Die Erfindung betrifft eine Einrichtung zur Zuführung von Druckbogen für die Herstellung von Buchblocks, Büchern oder dgl. Druckerzeugnissen, mit mehreren oberhalb und entlang eines Förderers in Abständen hintereinander an einem Maschinengestell angeordneten, den Förderer mit einzelnen Druckbogen taktweise beschickenden Druckbogenanlegern, denen zur Aufnahme gestaffelter Druckbogen eine Stapelvorrichtung zugeordnet und die zur Entnahme einzelner Druckbogen aus der Stapelvorrichtung durch eine Beschickungsvorrichtung ausgebildet ist.

Einrichtungen der eingangs genannten Art werden in unterschiedlichen Anwendungen zum Zusammentragen von einzelnen Druckbogen für die Fertigung von Druckerzeugnissen eingesetzt. Ihre Aufgabe besteht darin, in einer Stapelformation bereitgestellte flächige Druckvorprodukte, wie Umschläge, gefaltete Druckbogen, Karten, CD/DVD oder ähnliche flächige Produkte zu vereinzeln, in einem Förderer zu sammeln und in eine Verarbeitungsmaschine, z.B. einen zu Klebebinder überführen. Der Förderer wird gebildet durch einen quer zur Förderrichtung horizontalen oder geneigten Kanal, durch den die Druckvorprodukte mittels an einem Zugmittel befestigten Mitnehmern geschoben werden. Der Kanal ist gegen oben offen ausgebildet und die Druckvorprodukte befinden sich darin durch ihr Eigengewicht und/oder Führungsanordnungen in einer stabilen Lage. Alternativ können die Druckvorprodukte auch auf umlaufend angetriebene Fächer abgegeben und auf diesen gesammelt werden.
Bei einem ersten Stand der Technik, wie er beispielsweise in der EP 1 520 817 beschrieben ist, werden derart ausgebildete Einrichtungen für das Zusammentragen von Druckvorprodukten, wie Druckbogen, Karten, CD/DVD oder ähnlichen flächigen Produkten zu losen Buchblocks eingesetzt. Dazu sind längs eines Förderers Anleger mit in einem Stapel bevorrateten Druckvorprodukten angeordnet, die die Druckvorprodukte vereinzeln und taktweise dem Förderer zuführen, wobei der Stapel zur Förderrichtung senkrecht ausgerichtet ist. Der Förderer weist in regelmässigen Abständen an einem umlaufend angetriebenen Zugmittel befestigte Aufnahmestellen auf, denen die Druckvorprodukte in der vorgesehenen Reihenfolge durch die Anleger zuführbar sind. Die Anleger sind oberhalb des Förderers in kurzen gegenseitigen Abständen angeordnet, die so kurz sein können, dass aufeinanderfolgende Anleger sich schuppenartig überlappen. Der Nachteil dieser kompakten Bauform äussert sich in einer beschränkten Zugänglichkeit zum Förderer, im Falle von Wartungsarbeiten oder bei der Beseitigung von Störungen, die einen Eingriff in den Bereich des Förderers erfordern.

Die EP 536 863 A1 bzw. die EP 536 463 A1 bilden einen zweiten Stand der Technik, bei dem eine Einrichtung zum Zusammentragen und Zuführen von unterschiedlichen Umschlägen an einen Klebebinder vorgesehen ist. Dies wird verlangt, wenn im gleichen Produktionslauf den zu bindenden Buchblocks, je nach Empfänger, unterschiedliche Umschläge zugeführt werden müssen. Längs einem Förderer sind Anleger mit in einem Stapel bevorrateten Umschlägen angeordnet. Die Stapel werden gebildet durch auf einem Tisch geschuppt übereinanderliegende Umschläge, die durch den Anleger vereinzelt und dem Förderer zugeführt werden, wobei eine Maschinensteuerung denjeniger. Anleger aktiviert, der die für ein zu fertigendes Druckprodukt vorgesehene Sorte von Umschlägen enthält. Wie beim beschriebenen ersten Stand der Technik sind die Anleger oberhalb des Förderers in kurzen gegenseitigen Abständen angeordnet, die ebenfalls so kurz sein können, dass aufeinanderfolgende Anleger sich schuppenartig überlappen. Im Falle von wartungsarbeiten oder bei der Beseitigung von störungen, die einen Eingriff in den Bereich des Förderers erfordern, ergeben sich ebenfalls die gleichen Nachteile. Bei einer Weiterbildung der oben beschriebenen Einrichtung ist bekannt, dass der Tisch um eine in einem seiner Endbereiche angeordnete, horizontale Achse nach oben schenkbar ausgebildet ist. Dadurch wird ein freier Zugang zum Förderer ermöglicht, wobei der Tisch vorgängig geleert und abschliessend wieder gefüllt werden muss, was einen sehr grossen Einsatz des Bedienpersonals erfordern kann. Es ist naheliegend, dass bei der verarbeitung von identischen Umschlägen ebenfalls alle Anleger benutzbar sind und sich damit eine grössere Speicherkapazität der Anleger erreichen lässt.

Ein System zum horizontalen Verschieben von entlang einer Zusammentragmaschine angeordneten Bogenanlegern ist in der WO2008/024313A2, welche einen dritten Stand der Technik bildet, offenbart. Die Konfiguration einer Zusammentragmaschine soll durch versetzen eines Anleger an die zu verarbeitenden Aufträge angepasst werden können. Der Bogenanleger ist dazu über ein horizontal verschiebbares Adapterelement mit einem neben der Sammelstrecke der Zusammentragmaschine angeordneten Maschinengestell fest verbunden. In einer Arbeitsstellung befindet sich der Schwerpunkt des Bogenanlegers nicht über dem Maschinengestell sondern in der Nähe der Sammelstrecke. Vor einem Versetzen des Bogenanlegers kann der Schwerpunkt des Bogenanlegers mit dem Adapterelement über das Maschinengestell verschoben werden. Dadurch können die Befestigungselemente, mit denen der Bogenanleger auf dem Maschinengestell fixiert ist, einfach gelöst werden, ohne dass der Bogenanleger kippt oder mit einem Hebezeug zusätzlich gehalten werden muss.

Es ist Aufgabe der Erfindung, bei Sammeleinrichtungen für Druckvorprodukte, mit direkt oberhalb des Förderers sich überlappend angeordneten Druckbogenanlegern, auf eine einfache Art und Weise, eine freie Zugänglichkeit zum Förderer zu schaffen.

Erfindungsgemäss wird diese Aufgabe dadurch gelöst, dass wenigstens eine Stapelvorrichtung eines Druckbogenanlegers von der Beschickungseinrichtung förderwirksam entkoppelt mittels einer mit dem Maschinengestell verbundenen Führungsanordnung in eine seitlich des Förderers vorgesehene Ausserbetriebslage versetzbar ist.

Anschliessend wird die vorgeschlagene Einrichtung unter Bezugnahme auf die Zeichnung und den zitierten Stand der Technik, auf die bezüglich aller in der Beschreibung nicht erwähnten Einzelheiten verwiesen wird, anhand von Ausführungsbeispielen erläutert. In der Zeichnung zeigen:
- Fig. 1: Eine räumliche Ansicht einer Zusammentragvorrichtung für Umschläge in einer ersten Ausführungsform,
- Fig. 2: eine räumliche Ansicht einer Zusammentragvorrichtung für Umschläge in einer zweiten Ausführungsform,
- Fig. 3: eine räumliche Ansicht einer Zusammentragvorrichtung für Druckbogen mit Druckbogenanlegern in Betriebslage,
- Fig. 4: die Zusammentragvorrichtung nach Fig. 3 mit einem Druckbogenanleger in Ausserbetriebslage und
- Fig. 5: eine räumliche Ansicht einer Zusammentragvorrichtung für Druckbogen mit Druckbogenanlegern in einer weiteren Ausbildungsform.

Die Fig. 1 und Fig. 2 zeigen eine Zusammentragvorrichtung 1 zur Zuführung von Druckbogen 3 zur Herstellung von Buchblocks, Büchern oder dgl. Druckerzeugnisse, mit einem als Umschlaganleger 11 ausgebildeten Druckbogenanleger 4 zur Zuführung von Umschlägen oder anderen flächigen Gegenständen, wie CD/DVD, Warenmustern oder Broschüren, nachfolgend als Druckbogen 3 bezeichnet, an einen Klebebinder. Dazu weist die Zusammentragvorrichtung 1 mehrere entlang und oberhalb eines Förderers 2 in Abständen hintereinander an einem Maschinengestell 10 angeordnete, den Förderer 2 mit einzelnen Druckbogen 3 taktweise beschickende Druckbogenanleger 4 auf, denen zur Aufnahme gestaffelter Druckbogen 3 eine Stapelvorrichtung 5 zugeordnet ist und die zur Entnahme einzelner Druckbogen 3 aus der Stapelvorrichtung 5 durch eine Beschickungsvorrichtung 6 ausgebildet sind. Der mit dem Maschinengestell 10 verbundene Förderer 2 wird im Wesentlichen gebildet durch einen Kanal und mit in regelmässigen Abständen an einem umlaufend angetriebenen Zugmittel 14 angeordneten Mitnehmern 13, die die vom Druckbogenanleger 4 zugeführten Druckbogen 3, resp. Umschläge entlang des sich über die Länge des Förderers 2 erstreckenden Kanals schiebend fördern. Der Druckbogenanleger 4 weist zur Aufnahme der in einer Schuppenformation 8 gestaffelt zugeführten Druckbogen 3, einen die Stapelvorrichtung 5 bildenden, gegen die Beschickungsvorrichtung 6 geneigten Fördertisch 9 auf. Wenigstens die Stapelvorrichtung 5, resp. der Fördertisch 9 des Druckbogenanlegers 4 ist mittels einer mit dem Maschinengestell 10 verbundenen und durch Führungen 12 gebildeten Führungsanordnung 7 quer zur Förderrichtung F in Verschieberichtung V in eine seitlich des Förderers 2 vorgesehene Ausserbetriebslage versetzbar. Vorzugsweise ist dabei der Fördertisch 9, resp. die Stapelvorrichtung 5 von der Beschickungsvorrichtung 6 förderwirksam entkoppelt in die seitlich des Förderers 2 vorgesehene Ausserbetriebslage versetzbar. In einer weiteren Ausgestaltung ist vorgesehen, dass der Fördertisch 9 entgegen der Förderrichtung F versetzbar von der Beschickungsvorrichtung 6 entkoppelbar ist. Dazu ist gemäss Fig. 1 der Fördertisch 9 mit Rollen 19 auf mit dem Maschinengestell 10 verbundenen Schienen 18 horizontal oder leicht ansteigend gegen die Förderrichtung F verschiebbar gelagert, wobei jede andere Art von Linearführungen ebenfalls denkbar ist. Alternativ kann nach Fig. 2 die Verschiebbarkeit des Fördertischs 9 mittels einer durch um Schwenkachsen 16 verschwenkbare Hebel 17 gebildeten Gelenkanordnung 15 erreicht werden. Die Endlagen der Hebel 17 sind vorzugsweise derart wählbar, dass die Achsen 20 in den beiden Endlagen auf unterschiedlichen Seiten zu den Schwenkachsen 16 liegen und infolge der Schwerkraft beide Endlagen stabil sind. Der Antrieb für die Verschiebung des Fördertischs 9 in Förderrichtung F und/oder Verschieberichtung V kann von Hand, elektrisch, pneumatisch oder hydraulisch erfolgen. Ebenfalls denkbar ist eine Verschiebung der Stapelvorrichtung in eine Richtung zwischen Förderrichtung F und Verschieberichtung V, resp. einer Überlagerung der Bewegungen der beiden Richtungen, ein Drehen um eine im Wesentlichen senkrechte Achse oder ein Anheben. Die Fig. 3 bis Fig. 5 zeigen eine Zusammentragvorrichtung 1, zum Zusammentragen von Druckbogen 3 in einer vorgegebenen Reihenfolge zu losen Buchblocks, die anschliessend einem Klebebinder zugeführt und durch diesen gebunden werden. Die förderwirksam mit dem Klebebinder verbundene Zusammentragvorrichtung 1 weist wenigstens einen Druckbogenanleger 4 auf, wobei der Druckbogenanleger 4 eine die Druckbogen 3 übereinanderliegend gestaffelt aufnehmende Stapelvorrichtung 5 und eine die Druckbogen 3 der Stapelvorrichtung 5 entnehmende sowie einem Förderer 2 etwa gleichsinnig zur Förderrichtung F zuführende Beschickungsvorrichtung 6 aufweist. Die Druckbogen 3 werden durch die Druckbogenanleger 4 vereinzelt und einem unterhalb der Druckbogenanleger 4 angeordneten Förderer 2 zugeführt. Der mit dem Maschinengestell 10 verbundene Förderer 2 wird im Wesentlichen gebildet durch an einem umlaufend angetriebenen Zugmittel 14 in regelmässigen Abständen angeordnete Mitnehmer 13, die die vom Druckbogenanleger 4 zugeführten Druckbogen 3 entlang eines sich über die Länge des Förderers 2 erstreckenden Kanals schiebend fördern. In einer alternativen Ausbildungsform kann der Förderer 2 als in regelmässigen Abständen am Zugmittel 14 befestigten Ablagetischen ausgebildet sein, auf denen die Druckbogen 3 zu losen Buchblocks gesammelt werden. Im Sinne einer platzsparenden Bauweise sind die Druckbogenanleger 4 mit derart kurzen Abständen hintereinander angeordnet, dass sie sich vertikal partiell überdecken. Zur Schaffung eines einfachen Zugangs zum Förderer 2 ist nach Fig. 5 die Stapelvorrichtung 5 oder die Beschickungsvorrichtung 6 des Druckbogenanlegers 4 an einer mit dem Maschinengestell 10 verbundenen, durch Führungen 12 gebildete Führungsanordnung 7, in Verschieberichtung V quer zur Förderrichtung F verschiebbar gelagert und in eine seitlich des Förderers 2 vorgesehene Ausserbetriebslage versetzbar. Bei der Zusammentragvorrichtung 1 nach den Fig. 3 und Fig. 4 sind die Stapelvorrichtung 5 und die Beschickungsvorrichtung 6 untrennbar miteinander verbunden und somit der Druckbogenanleger 4 als eine Einheit in eine seitlich des Förderers 2 vorgesehene Ausserbetriebslage versetzbar. Obwohl in allen Fig. die Ausserbetriebslage in Förderrichtung F gesehen links des Förderers 2 vorgesehen ist, betrifft die Erfindung ebenfalls eine Ausserbetriebslage auf der gegenüberliegenden, rechten Seite des Förderers 2.

## Patentansprüche

1. Einrichtung zur Zuführung von Druckbogen (3) für die Herstellung von Buchblocks, Büchern oder dgl. Druckerzeugnissen, mit mehreren oberhalb und entlang eines Förderers (2) in Abständen hintereinander an einem Maschinengestell (10) angeordneten, den Förderer (2) mit einzelnen Druckbogen (3) taktweise beschickenden Druckbogenanlegern (4), denen zur Aufnahme gestaffelter Druckbogen (3) eine Stapelvorrichtung (5) zugeordnet und die zur Entnahme einzelner Druckbogen (3) aus der Stapelvorrichtung (5) durch eine Beschickungsvorrichtung (6) ausgebildet ist, **dadurch gekennzeichnet, dass** wenigstens eine Stapelvorrichtung (5) eines Druckbogenanlegers (4) von der Beschickungseinrichtung (6) förderwirksam engtkoppelt mittels einer mit dem Maschinengestell (10) verbundenen Führungsanordnung (7) in eine seitlich des Förderers (2) vorgesehene Ausserbetriebslage versetzbar ist.

2. Einrichtung nach Anspruch **1, dadurch gekennzeichnet, dass** die wenigstens eine Stapelvorrichtung (5) als ein gegen die Beschickungsvorrichtung (6) geneigter Fördertisch (9) eines als Umschlaganleger (11) ausgebildeten Druckbogenanlegers (4), zur Aufnahme von in einer Schuppenformation (8) gestaffelt zugeführter Druckbogen (3) ausgebildet ist.

3. Einrichtung nach Anspruch 2, **dadurch gekennzeichnet, dass** der Fördertisch (9) entgegen der Förderrichtung (F) versetzbar von der Beschickungsvorrichtung (6) entkoppelbar ist.

4. Einrichtung nach Anspruch 3, **dadurch gekennzeichnet, dass** der Fördertisch (9) an einer Gelenkanordnung (15) verschwenkbar ist.

5. Einrichtung nach einem der Ansprüche **2** bis 4, **dadurch gekennzeichnet, dass** der Fördertisch (9) in der Führungsanordnung (7) verschiebbar ist.

6. Einrichtung nach Anspruch 1, **dadurch gekennzeichnet, dass** die Einrichtung eine mit einem Klebebinder förderwirksam verbundene Zusammentragvorrichtung (1) ist, dass die wenigstens eine Stapelvorrichtung (5) eine die Druckbogen (3) übereinanderliegend gestaffelt aufnehmende Stapeleinrichtung eines Druckbogenanlegers (4) ist, der eine die Druckbogen (3) der Stapelvorrichtung (5) entnehmende sowie dem Förderer (2) etwa gleichsinnig zur Förderrichtung (F) zuführende Beschickungsvorrichtung (6) aufweist, die in eine seitlich des Förderers (2) vorgesehene Ausserbetriebslage versetzbar ist, so dass die Stapelvorrichtung (5) und/oder die Beschickungsvorrichtung (6) dieses Druckbogenanlegers (4) in eine seitlich des Förderers (2) vorgesehene Ausserbetriebslage versetzbar sind.

## Claims

1. Device for feeding printed sheets (3) to manufacture book blocks, books or similar printed products, having a plurality of printed sheet feeders (4) arranged at a machine frame (10), above and along a conveyor (2) and at distances behind one another, feeding the conveyor (2) with individual printed sheets (3) in a clocked manner, a stacking device (5) being assigned to said printed sheet feeders (4) to receive staggered printed sheets (3) and being configured for removal of individual printed sheets (3) by a supplying device (6) from the stacking device (5), **characterised in that** at least one stacking device (5) of a printed sheet feeder (4) can be displaced, decoupled from the supplying device (6) capable of conveying, by means of a guiding apparatus (7) connected to the machine frame (10), into a non-operational position provided laterally to the conveyor (2).

2. Device according to claim 1, **characterised in that** the at least one stacking device (5) is configured as a conveying table (9) of a printed sheet feeder (4) configured as a cover feeder (11), said conveying table (9) being tilted relative to the supplying device (6), configured to receive printed sheets (3) fed in staggered manner in an overlapping formation (8).

3. Device according to claim 2, **characterised in that** the conveying table (9) can be displaced contrary to the conveying direction (F), and able to be decoupled from the supplying device (6).

4. Device according to claim 3, **characterised in that** the conveying table (9) is pivotable at a joint arrangement (15).

5. Device according to one of the claims 2 to 4, **characterised in that** the conveying table (9) is displaceable in the guiding apparatus (7).

6. Device according to claim 1, **characterised in that** the device is a collating device (1) connected in conveying manner to an adhesive binder, that the at least one stacking device (5) is a stacking apparatus of a printed sheet feeder (4) which accepts the printed sheets (3) lying staggered over one another, said printed sheet feeder (4) comprising a supplying device (6) which removes the printed sheets (3) from the stacking device (5) and feeds said printed sheets (3) to the conveyor (2) approximately contrary to the conveying direction (F), and which can be displaced into a non-operational position provided laterally to the conveyor (2), so that the stacking device (5) and/or the supplying device (6) of said printed sheet feeder (4) can be displaced into a non-operational position provided laterally to the conveyor (2).

## Revendications

1. Installation d'amenée de feuillets d'impression (3) en vue de la production de corps d'ouvrage, de livres ou de produits d'impression analogues, comprenant plusieurs margeurs (4) de feuillets d'impression qui sont agencés par intervalles en succession mutuelle au-dessus et le long d'un convoyeur (2), sur un bâti (10) de machine, alimentent ledit convoyeur (2) en feuillets individuels d'impression (3) en mode cadencé, auxquels un dispositif d'empilement (5) est associé afin de recevoir des feuillets d'impression (3) imbriqués, et qui sont réalisés en vue du prélèvement de feuillets individuels d'impression (3) hors dudit dispositif d'empilement (5), par l'intermédiaire d'un dispositif d'alimentation (6), **caractérisée par le fait qu'**au moins un dispositif d'empilement (5) d'un margeur (4) de feuillets d'impression, dont la liaison de convoyage opérant avec le dispositif d'alimentation (6) est neutralisée, peut être transféré, au moyen d'un ensemble de guidage (7) relié au bâti (10) de la machine, à une position inopérante prévue sur le côté du convoyeur (2).

2. Installation selon la revendication 1, **caractérisée par le fait que** le dispositif d'empilement (5) à présence minimale est réalisé sous la forme d'un plateau de convoyage (9), incliné vers le dispositif d'alimentation (6), d'un margeur (4) de feuillets d'impression réalisé sous la forme d'un margeur (11) de couvertures, en vue de recevoir des feuillets d'impression (3) délivrés avec imbrication en une formation échelonnée (8).

3. Installation selon la revendication 2, **caractérisée par le fait que** le plateau de convoyage (9) peut être dissocié d'avec le dispositif d'alimentation (6) avec faculté de décalage en sens inverse de la direction de convoyage (F).

4. Installation selon la revendication 3, **caractérisée par le fait que** le plateau de convoyage (9) est apte à pivoter sur un ensemble articulé (15).

5. Installation selon l'une des revendications 2 à 4, **caractérisée par le fait que** le plateau de convoyage (9) est apte à se déplacer dans l'ensemble de guidage (7).

6. Installation selon la revendication 1, **caractérisée par le fait que** ladite installation est un dispositif de regroupement (1) en liaison de convoyage opérant avec un appareil de reliure par encollage ; et **par le fait que** le dispositif d'empilement (5) à présence minimale est un dispositif d'empilement, recevant les feuillets d'impression (3) à imbrication superposée, d'un margeur (4) de feuillets d'impression doté d'un dispositif d'alimentation (6) qui prélève lesdits feuillets d'impression (3) hors dudit dispositif d'empilement (5) et les délivre au convoyeur (2), sensiblement dans le même sens que la direction de convoyage (F), et peut être transféré à une position inopérante prévue sur le côté du convoyeur (2), de telle sorte que le dispositif d'empilement (5) et/ou le dispositif d'alimentation (6) de ce margeur (4) de feuillets d'impression puisse(nt) être transféré(s) à une position inopérante prévue sur le côté dudit convoyeur (2).
